# EUROPÄISCHE PATENTSCHRIFT

(11) **EP 4 021 644 B1**
(45) Veröffentlichungstag und Bekanntmachung des Hinweises auf die Patenterteilung: **18.09.2024**
(21) Anmeldenummer: 20786239.2
(22) Anmeldetag: 26.08.2020
(51) Int. Cl.: B05B 3/00

(54) **VORRICHTUNG AUFWEISEND EINEN APPLIKATOR MIT EINEM TANK ZUR AUFNAHME EINES ZU APPLIZIERENDEN MEDIUMS UND EINE LADESTATION**
DEVICE HAVING AN APPLICATOR WITH A TANK FOR RECEIVING A MEDIUM TO BE APPLIED, AND A LOADING STATION
DISPOSITIF COMPRENANT UN APPLICATEUR MUNI D'UN RÉSERVOIR DESTINÉ À RECEVOIR UN FLUIDE À APPLIQUER ET UN POSTE DE RECHARGE

(30) Priorität: 27.08.2019 DE 102019122962
(43) Veröffentlichungstag der Anmeldung: 06.07.2022
(73) Patentinhaber: APSON Lackiertechnik GmbH, 63075 Offenbach (DE)
(72) Erfinder: SONNLEITNER, Harald, 63075 Offenbach (DE)
(74) Vertreter: Rauch, Udo
(86) Internationale Anmeldenummer: PCT/DE2020/200073
(87) Internationale Veröffentlichungsnummer: WO 2021/037317

(56) Entgegenhaltungen:
- EP-A2- 1 369 183
- DE-A1- 19 962 220
- DE-B3- 102007 012 878
- DE-U1- 8 014 993
- GB-A- 2 271 069
- GB-A- 2 480 966
- US-A- 5 186 164

## Beschreibung

Die Erfindung bezieht sich auf eine Vorrichtung, aufweisend einen Applikator mit einem Tank zur Aufnahme eines zu applizierenden Mediums und eine Ladestation, an der der Applikator zum Befüllen des Tanks andockbar ist, wobei der Applikator eine um seine Längsachse drehbare Applikatoreinrichtung mit einem durchgehenden Längskanal aufweist.

Ein derartiger Applikator in Form eines Zerstäubers ist in der DE 10 2007 012 878 B3 beschrieben. Der Zerstäuber besitzt eine Zerstäuberglocke sowie einen zentral zur Zerstäuberglocke angeordneten Druckluftzerstäuberkopf, dem das zu zerstäubende Medium, z. B. ein farbiger Lack, über einen Kanal im Zerstäuberkopf zugeführt wird. Der Zerstäuber besitzt weiterhin einen integralen Tank für das zu zerstäubende Medium, der von Zeit zu Zeit gefüllt werden muss. In dem oben erwähnten Dokument wurde schon vorgeschlagen, die Befüllung des Tanks über den Kanal zum Druckluftzerstäuberkopf zu realisieren.

Die Erfindung beruht auf der Aufgabe, die Aufladung des Tanks effektiver zu gestalten.

Zur Lösung der Aufgabe sieht die Erfindung vor, dass die Ladestation einen wenigstens einen Kanal aufweisenden Ladeschaft aufweist, der in den Längskanal einführbar ist und dessen distales Ende mit einem Verteiler koppelbar ist, der im Inneren des Applikators zwischen dem Tank und der Applikatoreinrichtung angeordnet ist.

Wenn der wenigstens eine Kanal geradlinig ausgeführt ist, kann er von einem Molch durchfahren werden, der zum Wiederverwerten das im Kanal vorhandene Medium herausschiebt und den Kanal reinigt.

Da das distale Ende des Ladeschaftes nahe an den Tank herangeführt ist, sind die Kanäle im Applikator zwischen dem Ladeschaft und dem Tank relativ kurz, so dass bei einem Wechsel des Mediums (Farbwechsel) nur kleine Restmengen des alten Mediums in diesem Bereich verbleiben, die vor einer Neubefüllung des Tanks mit einem geringen Einsatz von Reinigungsmitteln entfernt werden können und insofern unbeachtlich sind.

Vorzugsweise besitzt der Ladeschaft einen Ladekanal, einen Rückführungskanal, der auch eine Spülfunktion übernehmen kann, und einen Spülkanal. Der Ladekanal dient vorzugsweise der Befüllung des Tanks. Der Rückführungskanal ermöglicht es, bei einem Farbwechsel die Farbe, die sich noch im Ladekanal befindet, rückzugewinnen und dabei einen Ringkanal zu spülen. Der Spülkanal dient der Reinigung der Vorrichtung.

Um die drei Kanäle zu realisieren, sieht die Erfindung vor, dass der Ladeschaft aus einem zentralen Laderohr, einem mittleren Rohr und einem äußeren Rohr besteht, wobei der Ladekanal vom Laderohr, der Rückführungskanal von einem Ringspalt zwischen dem Laderohr und dem mittleren Rohr und der Spülkanal von einem Ringspalt zwischen dem mittleren Rohr und dem äußeren Rohr gebildet ist.

Um verschiedene Schaltstellungen zu realisieren, sieht die Erfindung vor, dass das von der Ladestation entfernte distale Ende des Ladeschaftes ein Ventilsystem aufweist, das in den Verteiler im Applikator einführbar ist. Der Verteiler weist einen Zulaufkanal und einen Tankkanal auf, wobei in einer ersten Schaltstellung des Ventilsystems der Ladekanal mit dem Rückführungskanal, in einer zweiten Schaltstellung der Ladekanal mit dem Tankkanal und in einer dritten Schaltstellung der Rückführungskanal und der Ladekanal gesperrt sind.

Zur Betätigung des Ventilsystems ist vorgesehen, dass das Laderohr gegenüber dem mittleren Rohr in Längsrichtung verschiebbar ist. Das distale Ende des Laderohres ist geschlossen, weist aber seitliche Öffnungen auf, die den Ladekanal mit dem Rückführungskanal verbinden, wobei vor und hinter den Öffnungen Dichtungen liegen und die innere Mantelfläche des mittleren Rohres einen umlaufenden Bypass, vorzugsweise in Form einer Bypass-Nut aufweist.

Weitere Ausgestaltungen der Erfindung bestehen darin, dass der Tank eine integrierte Heizung aufweist und/oder aus einem transparenten Material besteht. Das letzte Merkmal ermöglicht es, die Farbe des Mediums mittels einer intelligenten Kamera zu bestimmen.

In einer Ausführung der Erfindung handelt es sich bei der Applikatoreinrichtung um eine Zerstäubereinrichtung, die vorzugsweise durch eine Zerstäuberglocke oder einen Lack-Luft-Düsen-Ring realisiert ist.

In einer anderen Ausführung der Erfindung weist die Applikatoreinrichtungen einen Druckkopf mit mehreren Düsen. Solche neuartigen Applikatoreinrichtungen erlauben ein randscharfes Austragen des Mediums, so dass insbesondere ein Overspray weitgehend, wenn nicht sogar ganz vermieden wird.

Im Folgenden soll anhand eines Ausführungsbeispiels, das einen Applikator in Form eines Zerstäubers zeigt, die Erfindung näher erläutert werden.
- Fig. 1: zeigt in einer schematischen Darstellung eine Vorrichtung mit einem einen Tank aufweisenden Zerstäuber und einer Ladestation, wobei sich ein Ventilsystem in einer zweiten Schaltstellung befindet, bei der der Tank von der Ladestation aufgefüllt werden kann,
- Fig. 2: zeigt in einer vergrößerten Darstellung das distale Ende des Schaftes, wobei das Ventilsystem sich in der zweiten Schaltstellung befindet,
- Fig. 3: zeigt in einer vergrößerten Darstellung das distale Ende des Schaftes, wobei das Ventilsystem sich in einer dritten Schaltstellung befindet, und
- Fig. 4: zeigt in einer vergrößerten Darstellung das distale Ende des Schaftes, wobei sich das Ventilsystem in einer ersten Schaltposition befindet.

Zunächst wird auf die Fig. 1 Bezug genommen:
Die Vorrichtung besteht aus einem Zerstäuber 1 und einer Ladestation 2. Der Zerstäuber weist einen integralen Tank 3 mit einem Schiebekolben 11 auf, der von einem aus einem Dosierzylinder 4 stammenden Schiebemedium betätigt wird, wobei der Dosierzylinder 4 bzw. eine von einem Spindelmotor 12 angetriebene Dosierpumpe 5 eine genaue Austragungsrate festlegt.

Der Tank 3 besitzt eine integrierte Heizspirale 10, um das Medium (den Farblack) auf eine vorgegebene Verarbeitungs-Temperatur zu erwärmen.

An den Tank schließt ein aus einem ersten und einem zweiten Verteilerblock 6, 7 bestehender Verteiler an, der mit diversen Ventilen bestückt ist, um den Zerstäuber zu steuern.

An der Front des Zerstäubers befindet sich eine Zerstäubereinrichtung, die in diesem Ausführungsbeispiel als Zerstäuberglocke 8 ausgeführt ist, hinter der sich Farbdüsen 9 befinden, die aus dem Tank 3 unter Schaltung der entsprechenden Ventile in den Verteilerblöcken 6 und 7 mit dem Medium (Farblack) versorgt werden. Die schnell routierende Zerstäuberglocke 8 sorgt dafür, dass der Farblack gleichmäßig z. B. auf eine Fahrzeugkarosserie ausgetragen wird. Anstelle einer Zerstäuberglocke kann auch ein Lack-Luft-Düsen-Ring Verwendung finden.

Die Ladestation 2 besteht aus einem Gehäuse 15 mit einer Ladebucht 16, in die der Zerstäuberkopf mit der Zerstäuberglocke 8 eingeführt werden kann. In der Ladebucht 16 wird der Zerstäuber außen komplett gereinigt und gleichzeitig der Tank 3 mit Lack befüllt.

Dazu ragt in die Ladebucht 16 zentral ein Ladeschaft 17 der Ladestation 2, der durch einen Längskanal in der Zerstäuberglocke 8 bis zum Verteilerblock 7 geführt wird.

Wie aus der Fig. 2 deutlich zu erkennen ist, besteht der Ladeschaft 17 aus einem Laderohr 20, einem mittleren Rohr 21 und einem äußeren Rohr 22. Das innere Rohr weist einen Ladekanal 23 auf. Zwischen dem Laderohr 20 und dem mittleren Rohr 21 befindet sich ein Ringraum, der als Rückführungskanal 24 fungiert bzw. je nach Schaltung auch der Spülung dient, und zwischen dem mittleren Rohr 21 und dem äußeren Rohr 22 befindet sich ein weiterer Ringraum, der als Spülkanal 25 fungiert. Wie aus der Fig. 1 hervorgeht, ist das Laderohr 20 über die Ladestation 2 hinaus rückwärtig verlängert und wird zu einem Lackwechsler 30 geführt, der es erlaubt, das Laderohr 20 mit unterschiedlichen Farben zu beschicken. An beiden Enden des Laderohres 20 befindet sich je eine Molchstation. Die Molchstation am proximalen Ende des Laderohrs 20 ist mit 31 bezeichnet, die am distalen Ende mit 33. In der Molchstation 33 am distalen Ende des Laderohrs ist ein kugelförmiger Molch 34 dargestellt, der mittels eines Schiebemediums von dieser Position zur Molchstation 31 am proximalen Ende des Laderohrs verschiebbar ist.

In dem Gehäuse 15 der Ladestation 2 befindet sich auch eine Stelleinrichtung zum Verschieben des Laderohres 20. Diese besteht aus einem Zylinderkolben 32, der mit dem Laderohr 20 verbunden ist und in drei unterschiedlichen Positionen, die mit Pos.1, Pos. 2, Pos.3 bezeichnet sind, verstellt werden kann.

Der Kopf des Ladeschaftes 17 bildet ein Ventil 40, das in der Fig. 1 symbolisch dargestellt ist, das aber tatsächlich durch die im Folgenden beschriebene Ausgestaltung des Kopfes des Ladeschaftes 17 realisiert ist.

Wie aus der Fig. 2 hervorgeht, ist das Laderohr 20 an seinem distalen Ende geschlossen, besitzt aber schräg verlaufende seitliche Öffnungen 35 zwischen dem Ladekanal 23 und der äußeren Mantelfläche des Laderohrs 20, wobei jeweils die Mündung der Öffnung an der äußeren Mantelfläche zum proximalen Ende des Laderohrs gerichtet ist. Vor und hinter den Öffnungen 35 befindet sich je eine Ringdichtung 36, 37, außerdem ist in der inneren Mantelfläche des mittleren Rohres 21 eine Bypass-Nut 38 ausgebildet. Alternativ kann der Durchmesser des Rohres bzw. die Mantelfläche ab dem Dichtungsbereich zum proximalen Ende des Ladeschaftes vergrößert werden.

In der in Fig. 3 gezeigten dritten Schaltstellung bzw. mittleren Position des Laderohrs 20 (= Pos. 3 gemäß Fig. 1) liegen beide Dichtungen 36, 37 an der inneren Mantelfläche des mittleren Rohres 21 an, so dass der Ladekanal 23 und der Rückführungskanal 24 gesperrt sind.

Betrachtet man nun die zweite Schaltstellung bzw. obere Position gemäß Fig. 2 (= Pos. 2 gemäß Fig. 1), so ragt eine Dichtung 36 aus dem mittleren Rohr 21 hervor, so dass die Öffnungen 35 in einen Tankkanal 41 im zweiten Verteilerblock 7 münden. Da das distale Ende des Ladekanals erweitert ist, behindert der sich dort befindende Molch 34 nicht den Austritt des durch den Ladekanal 23 herangeführten Mediums in den Tankkanal 41. Je nach Stellung der weiteren Ventile in den Verteilerblöcken 6 und 7 kann nun ein Medium, das vom Lackwechsler 30 in das Laderohr 20 geleitet worden ist, in den Tankkanal 41 und von dort in den Tank 3 gelangen.

In der Fig. 4 ist die erste Schaltstellung bzw. untere Position des Laderohrs 20 (Pos. 1 gemäß Fig. 1) gezeigt, bei der die eben erwähnte eine Dichtung 36 an der inneren Mantelfläche des mittleren Rohres anliegt, während die andere Dichtung 37 im Bereich der Bypass-Nut 38 liegt. Dadurch sind der Ladekanal 23 und der Rückführungskanal 24 miteinander verbunden. Mittels des Molches 34 kann nun Farbe aus dem Ladekanal 23 zurück in den Lackwechsler 30 verschoben und zurückgewonnen werden. Dazu wird ein Schiebemedium in das proximale Ende des Rückführungskanals 24 eingeleitet, das über die schräg angeordneten Öffnungen 35 hinter den Molch 34 gelangt, so dass dieser - das Medium vor sich herschiebend - zum proximalen Ende des Laderohrs 20 verschoben wird. Bei einer Neubefüllung schiebt das Medium den Molch 35 wieder in die distale Molchstation, bevor es durch die Öffnung 35 in den Tanckanal 41 gelangt.

Der Spülkanal 25 ist im zweiten Verteiler 7 stets mit einem Zulaufkanal 42 (siehe Fig. 2) im Verteilerkopf 7 verbunden, der über Ventile in den Verteilerblöcken 6, 7 mit Luft oder Lösungsmittel beschickt werden kann, um die Anordnung zu reinigen. Dieses geschieht bei angedocktem Zerstäuber 1 in der Ladestation 2 und dient zum Vorbereiten bzw. beim Befüllen des neuen Lackes in das Laderohr 20 bzw. in den Tank 3 des Zerstäubers 1.

Die Beschreibung des Ausführungsbeispiels soll die Erfindung nicht auf einen Zerstäuber beschränken. Vielmehr kann die Erfindung anstelle einer Zerstäubereinrichtung auch mit einem mehrere Düsen aufweisenden Druckkopf realisiert werden, der ein randscharfes Austragen des Mediums erlaubt.

### Bezugszeichenliste

| | | | |
|---|---|---|---|
| 1 | Zerstäuber | 25 | Spülkanal |
| 2 | Ladestation | 30 | Lackwechsler |
| 3 | Tank | 31 | Proximale Molchstation |
| 4 | Dosierzylinder | 32 | Zylinderkolben |
| 5 | Dosierpumpe | 33 | Distale Molchstation |
| 6 | Verteiler | 34 | Molch |
| 7 | Verteiler | 35 | seitliche Öffnungen |
| 8 | Zerstäuberglocke | 36 | Ringdichtung |
| 9 | Farbdüsen | 37 | Ringdichtung |
| 10 | Integrierte Heizspirale | 38 | Bypass-Nut |
| 11 | Schiebekolben | 40 | Ventil |
| 12 | Spindelmotor | 41 | Tankkanal |
| 15 | Gehäuse | 42 | Zulaufkanal |
| 16 | Ladebucht | | |
| 17 | Ladeschaft | | |
| 20 | Laderohr | | |
| 21 | mittleres Rohr | | |
| 22 | äußeres Rohr | | |
| 23 | Ladekanal | | |
| 24 | Rückführungskanal | | |

## Patentansprüche

1. Vorrichtung, aufweisend einen Applikator (1) mit einem Tank (3) zur Aufnahme von einem zu applizierenden Medium und eine Ladestation (2), an der der Applikator (1) zum Befüllen des Tanks (3) andockbar ist, wobei der Applikator (1) eine um seine Längsachse drehbare Applikatoreinrichtung (8) mit einem durchgehenden Längskanal und einen Verteiler (6,7) aufweist, der im Inneren des Applikators (1) zwischen dem Tank (3) und der Applikatoreinrichtung (8) angeordnet ist, wobei die Ladestation (2) einen wenigstens einen Kanal aufweisenden Ladeschaft (17) aufweist, **dadurch gekennzeichnet, dass** der Ladeschaft (17) in den Längskanal einführbar ist, wobei dessen distales Ende mit dem Verteiler (6, 7) koppelbar ist.

2. Vorrichtung nach Anspruch 1, **dadurch gekennzeichnet, dass** der Ladeschaft (17) einen Ladekanal (23), einen Rückführungskanal (24) und einen Spülkanal (25) aufweist.

3. Vorrichtung nach Anspruch 2, **dadurch gekennzeichnet, dass** der Ladeschaft (17) aus einem zentralen Laderohr (20), einem mittleren Rohr (21) und einem äußeren Rohr (22) besteht, wobei der Ladekanal (23) vom Laderohr (20), der Rückführungskanal (24) von einem Ringspalt zwischen dem Laderohr (20) und dem mittleren Rohr (21) und der Spülkanal (25) von einem Ringspalt zwischen dem mittleren Rohr (21) und dem äußeren Rohr (22) gebildet ist.

4. Vorrichtung nach Anspruch 2 oder 3, dadurch gekenna zeichnet, dass das von der Ladestation (2) entfernte distale Ende des Ladeschaftes (17) ein Ventilsystem aufweist, das in den Verteiler (6, 7) im Applikator (1) einführbar ist, wobei der Verteiler einen Zulaufkanal (42) und einen Tankkanal (41) aufweist, und wobei in einer ersten Schaltstellung des Ventilsystems der Ladekanal (23) mit dem Rückführungskanal (24), in einer zweiten Schaltstellung der Ladekanal (23) mit dem Tankkanal (41) und in einerdritten Schaltstellung- der Rückführungskanal (24) und der Ladekanal (23) gesperrt sind.

5. Vorrichtung nach Anspruch 4, **dadurch gekennzeichnet, dass** das Laderohr (20) gegenüber dem mittleren Rohr (21) in Längsrichtung verschiebbar ist, dass sein distales Ende geschlossen ist, aber seitliche Öffnungen (35) aufweist, die den Ladekanal (23) mit dem Rückführungskanal (24) verbinden, wobei vor und hinter den Öffnungen Dichtungen liegen, und die innere Mantelfläche einen umlaufenden Bypass aufweist.

6. Vorrichtung nach einem der vorhergehenden Ansprüche, **dadurch gekennzeichnet, dass** der Tank (3) eine integrierte Heizung aufweist.

7. Vorrichtung nach einem der vorhergehenden Ansprüche, **dadurch gekennzeichnet, dass** der Tank (3) aus einem transparenten Material besteht.

8. Vorrichtung nach einem der vorhergehenden Ansprüche, **dadurch gekennzeichnet, dass** die Applikatoreinrichtung (8) eine Zerstäubereinrichtung ist.

9. Vorrichtung nach Anspruch 8, **dadurch gekennzeichnet, dass** die Zerstäubereinfichtung eine Zerstäuberglocke oder ein Lack-Luft-Düsen-Ring ist.

10. Vorrichtung nach einem der Ansprüche 1 bis 7, **dadurch gekennzeichnet, dass** die Applikatoreinrichtung einen Druckkopf mit mehreren Düsen aufweist, der ein randscharfes Austragen des Mediums erlaubt.

## Claims

1. Device comprising an applicator (1) with a tank (3) for receiving a medium to be applied and a charging station (2) to which the applicator (1) can be docked for filling the tank (3), wherein the applicator (1) has an applicator device (8) rotatable about its longitudinal axis with a continuous longitudinal channel and a distributor (6,7) which is arranged in the interior of the applicator (1) between the tank (3) and the applicator device (8), the charging station (2) having a charging shaft (17) with at least one channel, **characterised in that** the charging shaft (17) can be inserted into the longitudinal channel, its distal end being couplable to the distributor (6, 7).

2. Device according to claim 1, **characterised in that** the charging shaft (17) has a loading channel (23), a return channel (24) and a flushing channel (25).

3. Device according to claim 2, **characterised in that** the charging shaft (17) consists of a central loading tube (20), a central tube (21) and an outer tube (22), wherein the loading channel (23) is formed by the loading tube (20), the return channel (24) is formed by an annular gap between the loading tube (20) and the central tube (21) and the flushing channel (25) is formed by an annular gap between the central tube (21) and the outer tube (22).

4. Device according to claim 2 or 3, **characterised in that** the distal end of the charging shaft (17) that is remote from the charging station (2) has a valve system which can be introduced into the distributor (6, 7) in the applicator (1), the distributor having an inlet channel (42) and a tank channel (41), and wherein in a first switching position of the valve system the loading channel (23) and the return channel (24) is blocked, in a second switching position the loading channel (23) and the tank channel (41) is blocked and in a third switching position there is blocked the return channel (24) and the loading channel (23).

5. Device according to claim 4, **characterised in that** the loading tube (20) is displaceable in the longitudinal direction relative to the central tube (21), **in that** its distal end is closed but has lateral openings (35) which connect the loading channel (23) to the return channel (24), seals being located in front of and behind the openings, and the inner circumferential surface has a circumferential bypass.

6. device according to one of the preceding claims, **characterised in that** the tank (3) has an integrated heating.

7. device according to one of the preceding claims, **characterised in that** the tank (3) consists of a transparent material.

8. device according to one of the preceding claims, **characterised in that** the applicator device (8) is a nebuliser device.

9. Device according to claim 8, **characterised in that** the atomising device is an atomising bell or a paint/air nozzle ring.

10. Device according to one of claims 1 to 7, **characterised in that** the applicator device has a print head with several nozzles, which allows the medium to be discharged sharp to the edges.

## Revendications

1. Dispositif présentant un applicateur (1) avec un réservoir (3) destiné à recevoir un milieu à appliquer et une station de chargement (2) sur laquelle l'applicateur (1) peut être arrimé pour remplir le réservoir (3), l'applicateur (1) présentant un dispositif d'application (8) pouvant tourner autour de son axe longitudinal avec un canal longitudinal traversant et un distributeur (6,7) qui est disposé à l'intérieur de l'applicateur (1) entre le réservoir (3) et le dispositif d'application (8), la station de chargement (2) présentant une tige de chargement (17) présentant au moins un canal, **caractérisé en ce que** la tige de chargement (17) peut être introduite dans le canal longitudinal, son extrémité distale pouvant être couplée au distributeur (6, 7).

2. Dispositif selon la revendication 1, **caractérisé en ce que** la tige de chargement (17) présente un canal de chargement (23), un canal de retour (24) et un canal de rinçage (25).

3. Dispositif selon la revendication 2, **caractérisé en ce que** la tige de chargement (17) est constituée d'un tube de chargement central (20), d'un tube central (21) et d'un tube extérieur (22), le canal de chargement (23) étant formé par le tube de chargement (20), le canal de retour (24) par un interstice annulaire entre le tube de chargement (20) et le tube central (21) et le canal de rinçage (25) par un interstice annulaire entre le tube central (21) et le tube extérieur (22).

4. Dispositif selon la revendication 2 ou 3, **caractérisé en ce que** l'extrémité distale de la tige de chargement (17) éloignée de la station de chargement (2) présente un système de soupape qui peut être inséré dans le distributeur (6, 7) dans l'applicateur (1), le distributeur présentant un canal d'alimentation (42) et un canal de réservoir (41), et dans lequel, dans une première position de commutation du système de soupape, le canal de chargement (23) avec le canal de retour (24), dans une deuxième position de commutation, le canal de chargement (23) avec le canal de réservoir (41) et dans une troisième position de commutation, le canal de retour (24) et le canal de chargement (23) sont bloqués.

5. Dispositif selon la revendication 4, **caractérisé en ce que** le tube de chargement (20) est déplaçable dans la direction longitudinale par rapport au tube central (21), **en ce que** son extrémité distale est fermée, mais présente des ouvertures latérales (35) qui relient le canal de chargement (23) au canal de retour (24), des joints d'étanchéité étant situés en amont et en aval des ouvertures, et **en ce que** la surface d'enveloppe intérieure présente une dérivation périphérique.

6. Dispositif selon l'une des revendications précédentes, **caractérisé en ce que** le réservoir (3) comporte un chauffage intégré.

7. Dispositif selon l'une des revendications précédentes, **caractérisé en ce que** le réservoir (3) est constitué d'un matériau transparent.

8. Dispositif selon l'une des revendications précédentes, **caractérisé en ce que** le dispositif d'application (8) est un dispositif de pulvérisation.

9. Dispositif selon la revendication 8, **caractérisé en ce que** le dispositif de pulvérisation est une cloche de pulvérisation ou un anneau de buses air-vernis.

10. Dispositif selon l'une des revendications 1 à 7, **caractérisé en ce que** le dispositif d'application présente une tête d'impression avec plusieurs buses, qui permet une application du produit avec des bords précis.
